# EUROPÄISCHE PATENTSCHRIFT

(11) **EP 0 443 204 B1**
(45) Veröffentlichungstag und Bekanntmachung des Hinweises auf die Patenterteilung: **02.03.1994**
(21) Anmeldenummer: 90125676.8
(22) Anmeldetag: 28.12.1990
(51) Int. Cl.: B22D 11/06

(54) **Metallschmelzezuführung in einer Bandgiessvorrichtung**
Molten metal supplying means in a strip casting machine
Dispositif pour charger le métal liquide dans une machine de coulée de bandes

(30) Priorität: 19.02.1990 CH 528/90
(43) Veröffentlichungstag der Anmeldung: 28.08.1991
(73) Patentinhaber: Lauener Engineering AG, CH-3645 Gwatt/Thun (CH)
(72) Erfinder: Frischknecht, Bruno, CH-3645 Gwatt (CH); Roder, Rudolf, CH-3604 Thun (CH); Maiwald, Klaus, 53.000 Olinda, Pernambuco (BR)
(74) Vertreter: Breiter, Heinz

(56) Entgegenhaltungen:
- EP-A- 0 346 076
- EP-A- 0 346 077
- FR-A- 1 198 006
- FR-A- 2 534 500
- US-A- 3 467 284

## Beschreibung

Die Erfindung bezieht sich auf ein Verfahren zum Zuführen einer Metallschmelze, insbesondere einer Schmelze aus Aluminium oder einer Aluminiumlegierung, mit einer auf einem Schlitten horizontal verschiebbaren und höhenverstellbaren Düse in den einstellbaren Walzspalt zweier Giesswalzen einer horizontalen Bandgiessvorrichtung, wobei die Speisung der Düse zu deren Auswechslung oder Reinigung unterbrochen, und der Schlitten aus dem Bereich der Giesswalzen entfernt und wieder zurückgeführt wird. Weiter betrifft die Erfindung eine Bandgiessvorrichtung zur Durchführung des Verfahrens.

Bekannte horizontale Bandgiessvorrichtungen weisen nach einer ersten Variante zwei übereinander angeordnete Giesswalzen (z.B. LAUENER Roll Caster), nach einer zweiten Variante zwei übereinander umlaufende Giessbänder (z.B. HAZELETT) oder Raupenkokillen (z.B. LAUENER Block Caster) auf, welche von einem Maschinenrahmen gehalten werden oder in einem Gehäuse angeordnet sind. Im vorhergehenden Abschnitt und im folgenden werden die den Giessspalt bildenden Maschinenteile, entsprechend der bevorzugten Ausführungsform, nur mit Giesswalzen bezeichnet. Sinngemäss werden dadurch dort und im folgenden auch Bandgiessvorrichtungen mit umlaufenden Giessbändern und Raupenkokillen miterfasst.

Im Bereich des Walz- oder Giessspaltes befindet sich in Arbeitsposition zwischen den beiden Giesswalzen eine Düse, welche in der Regel am Maschinenrahmen festgelegt ist. Ein durch ein Giessrinnensystem gespeister Giesstrog, auch Schmelzeverteilungstrog genannt, leitet flüssiges Metall in die Düse. Diese Düse kann zwar zusammen mit ihrem Düsenhalter ein- und ausgebaut werden, die Zugänglichkeit ist aber, insbesondere durch einen Maschinenrahmen, stark behindert.

In der US-PS 4577672 (= FR,A, 2534500) wird eine Düseneinheit beschrieben, welche unabhängig von der übrigen horizontalen Bandgiessvorrichtung ist und eine genaue Einstellung der Düse in bezug auf den Giessspalt zulässt. Diese Düseneinheit ist auf einem Düsenbalken angeordnet, welcher auf einem Schlitten montiert ist, der mit einem Antrieb in Giessrichtung bewegbar ist. Die Düse kann auch in vertikaler Richtung verschoben werden. Die horizontale und die vertikale Bewegung haben eine Feineinstellung, welche ein exaktes Positionieren der Düse erlaubt. Dies ist insbesondere bei einem Düsenwechsel oder der Reinigung der Düse von Vorteil, sie kann dazu aus dem Bereich der Giesswalzen entfernt und nach den erforderlichen Arbeiten wieder exakt positioniert werden.

Obwohl die Lösung gemäss der US-PS 4577672 erhebliche Vorteile bringt, beinhaltet sie auch einige Nachteile. Vor einem Auswechseln oder einer Reinigung der Düse muss die Giessrinne angehoben oder seitlich weggeschwenkt werden, wobei die darin befindliche Metallschmelze bis zum Halteofen entleert werden muss. Während des Auswechselns oder des Reinigens der Düse erkaltet die gehobene oder weggeschwenkte leere Rinne. Vor der Wiederinbetriebnahme der Bandgiessvorrichtung muss nicht nur die Düse positioniert und die Rinne zurückgeschwenkt werden, es ist zusätzlich erforderlich, die Rinne vorzuwärmen. Dadurch entsteht ein Arbeitsunterbruch von insgesamt etwa 1-2 Stunden, was vor allem bei einer oder mehreren Wiederholungen des Auswechsel-oder Reinigungsvorgangs erheblich ins Gewicht fällt.

Der vorliegenden Erfindung liegt die Aufgabe zugrunde, ein Verfahren und eine Vorrichtung der eingangs genannten Art zu schaffen, welche während des horizontalen Bandgiessens einen Düsenwechsel oder eine Düsenreinigung innerhalb einer deutlich unter einer Stunde liegenden Zeit erlauben. Dies bedeutet in der Praxis, dass eine Düse zur Reinigung praktisch immer ausgewechselt werden muss. Weiter bedeutet dies, dass für das Auswechseln oder Reinigen der Düse der notwendige Freiraum zu schaffen ist.

In bezug auf das Verfahren wird die Aufgabe erfindungsgemäss dadurch gelöst, dass die Metallzufuhr aus einer stationären Rinne in eine mobile Rinne und/oder in einen Schmelzeverteilungstrog der Düse auch während eines Unterbruchs des Giessens fortgesetzt wird. Spezielle Ausführungsformen und Weiterentwicklungen der Erfindung sind Gegenstand von abhängigen Patentansprüchen.

Dies bedeutet, dass bei einer auszuwechselnden oder zu reinigenden Düse vor deren Rückzug der Ausfluss von Metall unterbrochen wird. Dem Schmelzeverteilungstrog und einer mit diesem verbundenen mobilen Giessrinne dagegen wird weiter Metallschmelze zugeführt. Dies hat den erfindungswesentlichen Vorteil, dass die Rinne nicht abkühlt. Nach dem Auswechseln oder Reinigen der Düse in situ kann diese wieder positioniert und der Giessvorgang ohne weiteren Unterbruch fortgesetzt werden. Der Unterbruch liegt statt bei 1-2 Stunden nur bei etwa 10 Minuten, also einem kleinen Bruchteil des bisher notwendigen Zeitaufwands.

Die Schmelzezufuhr wird während eines Unterbruchs des Giessens bevorzugt unverändert fortgesetzt. Damit kann das Giessen nach dem Unterbruch mit einer Metallschmelze von praktisch unveränderter Temperatur fortgesetzt werden.

Bei einer regeltechnisch durchaus möglichen Absenkung der pro Zeiteinheit zugeführten Schmelzemenge muss beim Wiederbeginn des Giessens mit einer zu niedrigen Temperatur der Metallschmelze gerechnet werden.

Während des Unterbruchs steigt das Metallniveau bei verschlossener Düse im Schmelzeverteilungstrog und einer zugeordneten mobilen Rinne kontinuierlich an, bis es vorzugsweise durch einen Ueberlauf oder durch eine Ablaufklappe abfliesst und in einem Auffangbehälter gesammelt wird. Von diesem zweckmässig isolierten Auffangbehälter kann das flüssige Metall wieder in den Schmelz- oder Halteofen zurückgeführt werden. Der Ueberlauf verhindert ein allseitiges, unkontrolliertes Ueberlaufens des Schmelzeverteilungstrogs und einer zugeordneten mobilen Rinne.

Eine aus dem Walzenraum zurückgezogene, defekte oder verstopfte Düse wird durch eine neue Düse mit gleichen geometrischen Dimensionen ersetzt oder an Ort und Stelle gereinigt, welches letztere in der Praxis allerdings nur in Ausnahmefällen möglich ist. Die neue oder gereinigte Düse wird reproduzierbar in exakt die gleiche Position zurückgefahren. Neben dieser ungewollten, den Giessvorgang kurz unterbrechenden Störung des Giessverfahrens kann die Düse auch gewollt ausgewechselt werden, wenn eine Programmänderung erfolgt, die eine andere Breite und/oder Dicke des gegossenen Bandes erfordert. In diesem Fall wird die Düse in eine programmgesteuerte, geänderte Position zurückgeführt.

Obwohl die Operationen zum Zurückziehen und/oder neuen Positionieren der Düse vollständig oder teilweise manuell erfolgen könnten, beispielsweise mit über ein Handrad betätigten Spindeln, insbesondere zur Feineinstellung, erfolgt das Zurückziehen und reproduzierbare oder vorausberechnete Positionieren der Düse vorzugsweise vollständig automatisiert. Beim mit einer Programmänderung verbundenen Düsenwechsel ist mit der vorausberechneten, neuen Positionierung zweckmässig eine gleichzeitige, programmgesteuerte Aenderung des Walzspalts verbunden, beispielsweise wie in der EP-A1 0309394 beschrieben.

Die mobile Rinne wird, neben einer allfälligen Höhenänderung, in Längsrichtung verschoben oder wenig in deren Längsrichtung verschoben und seitlich geschwenkt, z.B. um etwa 90°. Beim seitlichen Schwenken liegt die Drehachse im Bereich des Ausflusses der stationären Rinne, damit das ununterbrochen zugegebene schmelzflüssige Metall nicht daneben fliesst. Beim Rückzug wird die mobile Rinne zurerst wenig zurückgezogen und dann geschwenkt, beim neuen Positionieren zuerst geschwenkt und dann wenig vorgeschoben.

In einer modernen Bandgiessanlage können bevorzugt folgende Parameter, wenn nötig auch während des Betriebs, einzeln oder gleichzeitig programmgesteuert geändert werden:
- Die pro Zeiteinheit zugeführte Menge an Metallschmelze, unter Verwendung von Schwimmern oder berührungslos arbeitenden Sensoren zur Niveaumessung.
- Die Position der Düse über horizontale und vertikale spielfreie Führungen des Schlittens, unter Verwendung von linearen Längenmessern (Lineartransducern) oder verstellbaren Anschlägen.
- Der Walzspalt zwischen den Giesswalzen, beispielsweise nach der erwähnten EP-A1 0309394.
- Die Breite des gegossenen Metallbands durch Verschiebung von Seitenbegrenzern.

In bezug auf die Vorrichtung zur Durchführung des Verfahrens wird die Aufgabe erfindungsgemäss dadurch gelöst, dass die Bandgiessvorrichtung eine stationäre Rinne mit einem durch einen einstellbaren Stopfen verschliessbaren, im Bereich des stirnseitigen Endes angeordneten Ausfluss und eine darunter auf einem Schlitten längsverschiebbar oder längsverschieb- und seitlich schwenkbar angeordnete, mobile Rinne mit einem über eine einstellbare Oeffnung abgetrennten Schmelzeverteilungstrog für die Düse umfasst, wobei der Ausfluss der stationären Rinne bei einer Längsverschiebung und/oder seitlichen Schwenkung der mobilen Rinne stets über dieser bleibt.

Mit diesem übereinanderliegenden Rinnensystem wird gewährleistet, dass das schmelzflüssige Metall auch nach dem Rückzug der Düse stets in die mobile Rinne mit dem Schmelzeverteilungstrog fliessen kann, womit ein Abkühlen verhindert wird.

Für die Messung des Metallniveaus in der stationären Rinne, der mobilen Rinne und dem Schmelzeverteilungstrog sind vorzugsweise mit einem Regler verbundene Niveaumessgeräte angeordnet, welche die programmgesteuerte Einstellung des Stopfens der stationären Rinne und der Oeffnung von der mobilen Rinne zum Schmelzeverteilungstrog erlauben. Bei einer auch während des Betriebs möglichen Aenderung der pro Zeiteinheit zugeführten Menge von Schmelze werden der Stopfen und die Oeffnung auf die programmierten Positionen eingestellt, und der Metallfluss durch laufende oder periodische Niveaumessungen kontrolliert.

Der Schlitten für die in Längsrichtung verschiebbare und höhenverstellbare Düse, welche an sich nicht Gegenstand der Erfindung ist, ist auf einem Support bzw. Träger geführt, welcher spielfreie vertikale und horizontale Führung aufweist. Für die reproduzierende oder vorberechnet geänderte Positionierung der Düse sind vorzugsweise zwei Varianten vorgesehen:
- Die Anordnung von linearen Längenmessern mit zugeordneten Regelkreisen und automatischen Schrittgebern.
- Die Anordnung von manuell oder programmgesteuert einstellbaren Anschlägen zur Begrenzung der hydraulischen, pneumatischen oder mechanischen Verschiebung des Schlittens.

Die Erfindung wird anhand von in der Zeichnung dargestellten Ausführungsbeispielen, welche auch Gegenstand von abhängigen Patentansprüchen sind, näher erläutert. Es zeigen schematisch:
- Fig. 1 ein Layout einer Anlage zum horizontalen Bandgiessen,
- Fig. 2 eine Draufsicht auf eine Giessdüse mit der Schmelzezufuhr nach dem bekannten Stand der Technik,
- Fig. 3 eine Draufsicht auf eine Giessdüse mit der Schmelzezufuhr gemäss der Erfindung,
- Fig. 4 eine perspektivische Ansicht einer Metallzufuhr und einer Bandgiessvorrichtung in Arbeitsposition,
- Fig. 5 eine teilweise aufgeschnittene Teilansicht einer Bandgiessvorrichtung in Arbeitsposition,
- Fig. 6 eine teilweise aufgeschnittene Ansicht einer Bandgiessvorrichtung mit zurückgezogener Düse, und
- Fig. 7 eine Variante des Ueberlaufs von Fig. 6.

Die in Fig. 1 im Prinzip dargestellte Anlage zum Bandgiessen deutet die wesentlichen Anlageteile und das hergestellte Metallband an. Die kippbaren Oefen 10, 12 können wahlweise als Giess- oder Warmhalteofen, letzterer auch kurz Halteofen genannt, eingesetzt werden, wobei jedoch immer einer der Oefen 10, 12 Giessofen, der andere Warmhalteofen ist.

Aus dem Warmhalteofen 10 oder 12 fliesst das schmelzflüssige Metall in ein Giessrinnensystem 14, welches vorerst zu einem Filtersystem 16 und dann zur horizontalen Bandgiessvorrichtung 18, auch Caster genannt, führt. Das wenigstens ein Filter umfassende Filtersystem 16 dient der Entfernung von gasförmigen Komponenten und/oder festen Partikeln. Die Bandgiessvorrichtung 18 umfasst zwei übereinander umlaufende Giessbänder oder Raupenkokillen, vorzugsweise jedoch zwei übereinander angeordnete Giesswalzen.

Das gegossene Metallband 20 wird im vorliegenden Fall über eine nicht dargestellte Tänzerrolle durch eine Schereneinheit 22 mit einer Bandführung zu einer Haspel 24 geführt. Insbesondere bei einer Bandgiessvorrichtung mit umlaufenden Giessbändern oder Raupenkokillen wird das gegossene Metallband 20 vor dem Einlauf in die Schereneinheit 22 warm abgewalzt.

Schliesslich ist ein Steuerpult 26 mit einem Prozessor angedeutet, welcher die Messwerte aller Anlageteile registriert, die Ist- mit den Sollwerten vergleicht, die Stellorgane der Anlageteile steuert und Daten speichert, auswertet und darstellt.

In Fig. 2 ist das stirnseitige Ende des Giessrinnensystems 14 in Richtung der Bandgiessvorrichtung 18 (Fig. 1), ein Schmelzeverteilungstrog 28 und eine Düse 30 in Arbeitsposition nach dem bekannten, üblichen Stand der Technik dargestellt. In der Arbeitsposition, welche in Fig. 2 dargestellt ist, fliesst das schmelzflüssige Metall durch einen geregelt verschliessbaren Ausfluss 32 in den Schmelzeverteilungstrog 28. Die nicht dargestellte Oeffnung zwischen dem Schmelzeverteilungstrog 28 und der Düse 30 ist ebenfalls verschliessbar.

Muss der Giessvorgang wegen defekter oder verstopfter Düse 30 unterbrochen werden, kann diese beispielsweise gemäss der US-PS 4577672 aus dem Bereich der Giesswalzen gefahren werden. Dazu muss das Endstück des Giessrinnensystems 14 angehoben und/oder zur Seite geschwenkt werden, wobei das schmelzflüssige Metall entleert wird.

Fig. 3 zeigt die Fig. 2 entsprechenden Bauteile der vorliegenden Erfindung, wobei die Düse 30 ebenfalls in Arbeitsposition ist. Das Ende des üblichen Giessrinnensystems 14 in Richtung der Düse 30 ist weder anhebbar noch zur Seite schwenkbar ausgebildet und wird als stationäre Rinne 34 bezeichnet. Unterhalb dieser stationären Rinne 34 ist eine mobile Rinne 36 angeordnet, welche mit der Düse 30 in Längsrichtung L zurückgeführt werden kann. Der Ausfluss 32 der stationären Rinne 34 bleibt dabei stets oberhalb der mobilen Rinne 36. Diese ist in bezug auf den Querschnitt gleich gross oder, wie im vorliegenden Ausführungsbeispiel, etwas kleiner als die stationäre Rinne 34 ausgebildet. Es wird darauf geachtet, dass der Schmelzeverteilungstrog 28, auch Head box" genannt, und die mobile Rinne 36 ein möglichst kleines Volumen haben.

Zwischen der mobilen Rinne 36 und dem Schmelzeverteilungstrog 28 ist eine geregelt verschliessbare Oeffnung angeordnet, welche später im Detail dargestellt ist.

Die perspektivische Darstellung gemäss Fig. 4 zeigt eine Bandgiessvorrichtung 18 mit einem einmündenden Giessrinnensystem 14, das mit schmelzflüssigem Metall 15 gefüllt ist. Die Bandgiessvorrichtung 18 ist im gezeigten Beispiel ständerlos ausgebildet, wie dies z.B. in der US-PS 4567933 näher beschrieben wird. Die Halterahmen 38, 40 für die Giesswalzen 42, 44 sind über eine Vorspanneinrichtung 46 miteinander verbunden. Die Giesswalzen 42, 44 sind innengekühlt, wobei das Kühlmedium über Schläuche 48 zu- bzw. abgeführt wird. Weiter werden die Giesswalzen 42, 44 von Einzelmotoren 50, 52, welche synchronisiert sind, angetrieben.

Die unter der stationären Rinne 34 angeordnete, in Fliessrichtung der Schmelze 15 bzw. der Längsrichtung L verschiebbare mobile Rinne 36 umfasst auch den Schmelzeverteilungstrog 28 gleichen Querschnitts, welcher durch eine mit einer nicht sichtbaren, geregelt verschliessbaren Oeffnung versehene Scheidewand 54 abgetrennt ist.

Die mobile Rinne 36 mit dem Schmelzeverteilungstrog 28 ist auf einem Schlitten 56 abgestützt, welcher in Längsrichtung L horizontale, seitliche Führungsleisten 58 aufweist. Diese sind in entsprechenden, nicht dargestellten Nuten eines Supports 60 spielfrei verschiebbar.

Der Support 60 ist in vertikaler Richtung höhenverstellbar, was aus Fig. 4 nicht ersichtlich ist. Weiter ist dieser Support 60 von verhältnismässig geringem horizontalen Querschnitt, insbesondere in Längsrichtung L, sodass bei zurückgezogener mobiler Rinne 36 im Bereich der Giesswalzen 42, 44 möglichst viel Freiraum entsteht. Dies ist insbesondere bei einer Aussenkühlung der Walzen von Bedeutung.

Mit einem nicht dargestellten, durch einen Pfeil 61 angedeuteten Mechanismus an sich bekannter Bauart ist der Support 60 seitlich schwenkbar. Die mobile Rinne 36 mit dem Schmelzeverteilungstrog 28 ist um einen beliebigen Winkel schwenkbar, nachdem die mobile Rinne 36 zur Erhaltung des notwendigen Freiraums wenig in Längsrichtung L zurückgezogen oder bevor sie wieder wenig vorgeschoben wird.

In Fig. 5 sind von der eigentlichen Bandgiessvorrichtung 18 (Fig. 1, 2) nur noch die Giesswalzen 42, 44, welche einen Walzspalt w bilden, dargestellt. Die vom Schmelzeverteilungstrog 28 entfernbare Düse 30 ist in den Zwischenraum zwischen den Giesswalzen 42, 44 eingeführt, also in Arbeitsposition, und wird von einer Düsenhalterung 62 gestützt.

Die in den Walzspalt w geleitete Schmelze 15 kann, falls die Düse 30 zurückgezogen werden muss, durch Absenken eines Schiebers 64 unterbrochen werden.

Der in der Fliessrichtung F der Schmelze 15 hinterste Teil der mobilen Rinne 36 bildet den Schmelzeverteilungstrog 28, welcher durch eine Scheidewand 54 mit einer Oeffnung 66 abgetrennt ist. Diese Oeffnung ist mittels einer Klappe 68 mit einem endständigen, kegelstumpfförmigen Zapfen 70 geregelt verschliessbar. Die Schwenkbewegung der Klappe 68 ist mit einem Pfeil 76 angedeutet. Das Metallniveau 72 in der mobilen Rinne 36 liegt deshalb höher als das Metallniveau 74 im Schmelzeverteilungstrog 28.

Das durch den Ausfluss 32 von der stationären Rinne 34 in die mobile Rinne 36 übertretende schmelzflüssige Metall 15 wird mittels eines Stopfens 78 geregelt, welcher in Richtung des Pfeils 80 in vertikaler Richtung verschiebbar ist.

Sowohl die stationäre Rinne 34 als auch die mobile Rinne 36 und der Schmelzeverteilungstrog 28 sind mit einer refraktären Isolationsschicht 82 ausgekleidet.

Das Metallniveau 84 der stationären Rinne 34 wird wie die Metallniveaus 72, 74 der mobilen Rinne 36 und des Schmelzeverteilungstrogs 28 mit der Einfachheit halber nicht dargestellten Schwimmern oder berührungslos arbeitenden Sensoren kontrolliert. Beide Verfahren sind an sich bekannt. Die erzeugten Signale sind proportional zur Höhenlage des Schwimmers bzw. zur Distanz zwischen Sensor und Metalloberfläche. Diese Signale werden aufgearbeitet und auf einen Prozessor oder Computer übertragen, wo die Betätigung von Stellorganen ausgelöst wird, welche die Metallzufuhr entsprechend den gemessenen Metallniveaus 72, 74, 84 steuern. Solche Stellorgane sind beispielsweise der Stopfen 78 und die Klappe 68.

Die strichpunktierten Linien deuten die Lage der zurückgezogenen Düse 30 mit der mobilen Rinne 36 und dem Schlitten 56 an.

Zum exakten Positionieren der Düse 30 ist neben der Horizontal-auch eine Vertikaleinstellung in Richtung des Pfeils 86 notwendig. Der Support 60 des Schlittens 56 ist über eine vertikale Führung 88 verschiebbar. Selbstverständlich erfolgen in modernen Anlagen sowohl die horizontale als auch die vertikale Verschiebung programmgesteuert, beispielsweise unter Verwendung von Lineartransducern oder verstellbaren Anschlägen bekannter Bauart, wobei - in Fig. 5 nicht dargestellt - in der Regel die Möglichkeit einer manuellen Feineinstellung besteht.

Der Support 60 wird von einem Sockel 90 getragen, welcher im Boden 92 fest verankert ist.

Die mobile Rinne 36 hat einen Ablauf 94 für die Entfernung des schmelzflüssigen Metalls nach Beendigung des Giessvorgangs, welcher bis etwa 10 Tage dauern kann.

In Fig. 6 ist eine auf einer Sockelplatte 96 angeordnete Bandgiessvorrichtung 18 dargestellt, von welcher die Halterahmen 38, 40, die Giesswalzen 42, 44 und die Vorspanneinrichtung 46 angedeutet sind.

Die mobile Rinne 36 mit dem Schmelzeverteilungstrog 28 und der daran lösbar befestigten Düse 30 sind zurückgezogen, der Schieber 64 ist geschlossen.

Die mobile Rinne 36 und der Schmelzeverteilungstrog 28 sind durch eine schwenkbare Klappe 98, welche eine regelbare Oeffnung bildet, getrennt. Weiter ist im Schmelzeverteilungstrog 28 ein das Metallniveau 74 kontrollierender Schwimmer 100 angedeutet.

In der in Fig. 6 dargestellten Stellung der Düse 30 ist der Giessvorgang unterbrochen. Das schmelzflüssige Metall 15 wird jedoch in gleicher Menge pro Zeiteinheit über die stationäre Rinne 34 zugeführt. Die Metallniveaus 72, 74 in der mobilen Rinne 36 und dem Schmelzeverteilungstrog steigen an, weil die Düse mit dem Schieber 64 verschlossen ist. Ein Ueberlauf 102 verhindert, dass die Metallschmelze 15 unkontrolliert über den Rand der mobilen Rinne 36 und des Schmelzeverteilungstrogs 28 fliesst. Ein Rohr 104 leitet die ausfliessende Metallschmelze 15 in einen Auffangbehälter 106. Selbstverständlich ist im Ausführungsbeispiel gemäss Fig. 5 ebenfalls ein Ueberlauf ausgebildet, dieser wird jedoch aus Uebersichtlichkeitsgründen nur in Fig. 6 gezeigt.

Fig. 7 entspricht im wesentlichen Fig. 6, der Ueberlauf 102 ist jedoch, wie dies bevorzugt der Fall ist, im Bereich des Schmelzeverteilungstrogs 28 angeordnet, Das überfliessende Metall 15 fliesst über eine Rinne 103 in einen isolierten Auffangbehälter 106, welcher auch verschlossen ausgebildet sein kann.

## Patentansprüche

1. Verfahren zum Zuführen einer Metallschmelze (15), insbesondere einer Schmelze aus Aluminium oder einer Aluminiumlegierung, mit einer auf einem Schlitten (56) horizontal verschiebbaren und höhenverstellbaren Düse (30) in den einstellbaren Walzspalt (w) zweier Giesswalzen (42,44) einer horizontalen Bandgiessvorrichtung (18), wobei die Speisung der Düse (30) zu deren Auswechseln oder Reinigung unterbrochen, und der Schlitten (56) aus dem Bereich der Giesswalzen (42,44) entfernt und wieder zurückgeführt wird,
dadurch gekennzeichnet, dass
die Metallzufuhr aus einer stationären Rinne (34) in eine mobile Rinne (36) und/oder in einen Schmelzeverteilungstrog (28) der Düse (30) auch während eines Unterbruchs des Giessens fortgesetzt wird.

2. Verfahren nach Anspruch 1, dadurch gekennzeichnet, dass die Schmelzezufuhr während eines Unterbruchs des Giessens in einer unveränderten Durchflussmenge fortgesetzt wird.

3. Verfahren nach Anspruch 1 oder 2, dadurch gekennzeichnet, dass die Metallschmelze (15) während eines Unterbruchs des Giessens nach dem Ansteigen der Metallniveaus (74,72) im Schmelzeverteilungstrog (28) und einer zugeordneten mobilen Rinne (36) durch einen Ueberlauf (102) oder durch eine Ablaufklappe in eine Rinne (103) oder ein Rohr (104) abfliesst und vorzugsweise in einem Auffangbehälter (106) gesammelt wird.

4. Verfahren nach einem der Ansprüche 1 bis 3, dadurch gekennzeichnet, dass die Düse (30) nach dem Auswechseln oder Reinigen programmgesteuert in dieselbe oder, auch gekoppelt mit einer Aenderung des Walzspalts (w) der Giesswalzen (42,44) und/oder der Breite des Metallbands (20), in eine vorausberechnete, andere Position zurückgefahren wird.

5. Verfahren nach einem der Ansprüche 1 bis 4, dadurch gekennzeichnet, dass die zugeführte Menge an Metallschmelze (15), die Position der Düse (30), der Walzspalt (w) zwischen den Giesswalzen (42,44) und/oder die Breite des Metallbands (20) wenn nötig ohne Betriebsunterbruch programmgesteuert geändert wird/werden.

6. Verfahren nach einem der Ansprüche 1 bis 5, dadurch gekennzeichnet, dass die mobile Rinne (36) in deren Längsrichtung (L) verschoben oder wenig in deren Längsrichtung (L) verschoben und seitlich geschwenkt wird, wobei beim Schwenken die vertikale Drehachse im Bereich des Ausflusses (32) der stationären Rinne (34) liegt.

7. Bandgiessvorrichtung zur Durchführung des Verfahrens nach einem der Ansprüche 1 bis 6,
dadurch gekennzeichnet, dass
sie eine stationäre Rinne (34) mit einem durch einen einstellbaren Stopfen (78) verschliessbaren, im Bereich des stirnseitigen Endes angeordneten Ausfluss (32) und eine darunter auf einem Schlitten (56) längsverschiebbar oder längsverschieb- und seitlich schwenkbar angeordnete, mobile Rinne (36) mit einem über eine einstellbare Oeffnung (66) abgetrennten Schmelzeverteilungstrog (28) für die Düse (30) umfasst, wobei der Ausfluss (32) der stationären Rinne (34) bei einer Längsverschiebung und/oder seitlichen Schwenkung der mobilen Rinne (36) stets über dieser bleibt.

8. Bandgiessvorrichtung nach Anspruch 7, dadurch gekennzeichnet, dass in der stationären Rinne (34), der mobilen Rinne (36) und dem Schmelzeverteilungstrog (28) mit einem Regler verbundene Niveaumessgeräte (100) für das schmelzflüssige Metall (15) angeordnet sind, welche die programmgesteuerte Einstellung des Stopfens (78) und der Oeffnung (66) in der Scheidewand (54) erlauben.

9. Bandgiessvorrichtung nach Anspruch 7 oder 8, dadurch gekennzeichnet, dass die programmgesteuert einstellbare Oeffnung (66) zwischen der mobilen Rinne (36) und dem zugeordneten Schmelzeverteilungstrog (28) durch einen Schieber, eine Klappe (98) oder eine Scheidewand (54) mit einer auf ein Rundloch (66) einwirkenden Klappe (68) mit einem kegelstumpfförmigen Zapfen (70) gebildet ist.

10. Bandgiessvorrichtung nach einem der Ansprüche 7 bis 9, dadurch gekennzeichnet, dass der Querschnitt der mobilen Rinne (36) gleich gross oder kleiner ist als der Querschnitt der stationären Rinne (34), wobei sowohl die stationäre als auch die mobile Rinne (34,36) bevorzugt eine refraktäre Isolationsschicht (82) aufweisen.

11. Bandgiessvorrichtung nach einem der Ansprüche 7 bis 10, dadurch gekennzeichnet, dass die mobile Rinne (36), vorzugsweise benachbart der Düse (30), oder der Schmelzeverteilungstrog (28) einen Ueberlauf (102), vorzugsweise mit einer/einem zu einem isolierten Auffangbehälter (106) führenden Rinne (103) oder Rohr (104), aufweist.

12. Bandgiessvorrichtung nach einem der Ansprüche 7 bis 11, dadurch gekennzeichnet, dass der Support (60) des Schlittens (56) mit spielfreien horizontalen und vertikalen Führungen (58,88) lineare Längenmesser, mit zugeordneten Regelkreisen und automatischen Vorschub- bzw. Rückstellsystemen für die reproduzierende oder vorgegeben geänderte Positionierung der Düse (30), umfasst.

13. Bandgiessvorrichtung nach einem der Ansprüche 7 bis 11, dadurch gekennzeichnet, dass der Träger des Schlittens mit spielfreien horizontalen und vertikalen Führungen (58,88) manuell oder programmgesteuert einstellbare Anschläge für die reproduzierende oder vorgegeben geänderte Positionierung der Düse (30) aufweist.

## Claims

1. Method for feeding molten metal (15), in particular molten aluminium or a molten aluminium alloy, by means of a nozzle (30) which is horizontally displaceable and vertically adjustable on a carriage (56), into the adjustable roll gap (w) of two casting rolls (42, 44) of a horizontal strip caster (18), the feeding of the nozzle (30) being interrupted for the exchange or cleaning thereof, and the carriage (56) being removed from and returned to the region of the casting rolls (42, 44), characterised in that the metal feed from a stationary launder (34) into a mobile launder (36) and/or into a molten metal distribution trough (28) of the nozzle (30) is continued even during an interruption in casting.

2. Method according to Claim 1, characterised in that the molten metal feed is continued at an unchanged rate of flow during an interruption of casting.

3. Method according to Claim 1 or 2, characterised in that, during an interruption in casting, after a rise in the metal levels (74, 72) in molten metal distribution trough (28) and an assigned mobile launder (36), the molten metal (15) flows away through an overflow (102) or through an outlet flap into a launder (103) or a pipe (104) and is preferably collected in a collection tank (106).

4. Method according to one of Claims 1 to 3, characterised in that, after the exchange or cleaning, the nozzle (30) is returned under programme control to the same position or, possibly together with a change of the roll gap (w) of the casting rolls (42, 44) and/or of the width of the metal strip (20) to a precalculated different position.

5. Method according to one of Claims 1 to 4, characterised in that the quantity of molten metal (15) fed in, the position of the nozzle (30), the roll gap (w) between the casting rolls (42, 44) and/or the width of the metal strip (20) is/are modified under programme control, where necessary without interruption of operation.

6. Method according to one of Claims 1 to 5, characterised in that the mobile launder (36) is displaced in its longitudinal direction (L) or is displaced slightly in its longitudinal direction (L) and swivelled laterally, the vertical axis of rotation during swivelling lying in the region of the outflow (32) from the stationary launder (34).

7. Strip caster for carrying out the method according to one of Claims 1 to 6, characterised in that it comprises a stationary launder (34) with an outflow (32) which can be closed by an adjustable plug (78) and is situated in the region of the end face, and a mobile launder (36) arranged below the outflow on a carriage (56) so as to be capable of longitudinal displacement, or longitudinal displacement and lateral swivelling, and having a molten metal distribution trough (28) for the nozzle (30) which is separated by an adjustable aperture (66), the outflow (32) from the stationary launder (34) always remaining above the mobile launder (36) in the event of longitudinal displacement and/or lateral swivelling of the latter.

8. Strip caster according to Claim 7, characterised in that level-measuring instruments (100) for the liquid molten metal (15), which are connected to a computer, are arranged in the stationary launder (34), the mobile launder (36) and the molten metal distribution trough (28), and permit the adjustment of the plug (78) and of the aperture (66) in the partition wall (54) under programme control.

9. Strip caster according to Claim 7 or 8, characterised in that the aperture (66) between the mobile launder (36) and the assigned molten metal distribution trough (28), which can be adjusted under programme control, is formed by a slide, a flap (98) or a partition wall (54) having a flap (68) with a truncated cone (70) acting on a round hole (66).

10. Strip caster according to one of Claims 7 to 9, characterised in that the cross-section of the mobile launder (36) is equal in size to or smaller than the cross-section of the stationary launder (34), both the stationary and the mobile launders (34, 36) preferably possessing a refractory insulating layer (82).

11. Strip caster according to one of Claims 7 to 10, characterised in that the mobile launder (36), preferably adjacent to the nozzle (30) or the molten metal distribution trough (28) possess an overflow (102), preferably with a launder (103) or pipe (104) leading to an insulated collecting tank (106).

12. Strip caster according to one of Claims 7 to 11, characterised in that the support (60) of the carriage (56), with play-free horizontal and vertical guides (58, 88) comprises linear length measuring devices with assigned control circuits and automatic advance and return systems for the positioning of the nozzle (30), which positioning is to be reproduced or has been changed in a predetermined manner.

13. Strip caster according to one of Claims 7 to 11, characterised in that the support of the carriage, with play-free horizontal and vertical guides (58, 88), possesses stops which can be adjusted manually or under programme control for the positioning of the nozzle (30), which positioning is to be reproduced or has been changed in a predetermined manner.

## Revendications

1. Procédé pour amener un bain de métal en fusion (15), en particulier un bain en fusion d'aluminium ou d'un alliage d'aluminium, au moyen d'une tuyère (30), pouvant coulisser horizontalement sur un chariot (56) et réglable en hauteur, dans l'emprise réglable (w) de deux cylindres de coulée (42, 44) d'un dispositif horizontal (18) de coulée de bande, procédé dans lequel on interrompt l'alimentation de la tuyère (30) pour son changement ou son nettoyage et on éloigne le chariot (56) de la zone des cylindres de coulée (42,44) et on l'y ramène,
procédé caractérisé,
par le fait que l'amenée du métal, depuis une goulotte fixe (34), dans une goulotte mobile (36) et/ou dans une auge (28) de la tuyère (30) pour répartition du bain de fusion se poursuit même pendant une interruption de la coulée.

2. Procédé selon la revendication 1, caractérisé par le fait que, pendant une interruption de la coulée, l'amenée du bain de fusion se poursuit avec un débit inchangé.

3. Procédé selon la revendication 1 ou 2, caractérisé par le fait que pendant une interruption de la coulée, le bain de métal en fusion (15), après avoir fait monter le niveau du métal (74,72) dans l'auge (28) de répartition du bain de fusion et dans une goulotte mobile correspondante (36) s'écoule, par un trop-plein (62), ou par une trappe d'évacuation, dans une goulotte (103) ou dans un tube (104) et qu'on le collecte de préférence dans un récipient de collecte (106).

4. Procédé selon l'une des revendications 1 à 3, caractérisé par le fait qu'après changement ou nettoyage, la tuyère (30), commandée par programmation, est ramenée dans la même position ou bien, couplée à une modification de l'emprise (w) des cylindres de coulée (42,44) et/ou de la largeur de la bande de métal (20), ramenée dans une autre position, calculée à l'avance.

5. Procédé selon l'une des revendications 1 à 4, caractérisé par le fait que la quantité amenée du bain de métal en fusion (15), la position de la tuyère (30), l'emprise (w) entre les cylindres de coulée (42,44) et/ou la largeur de la bande de métal (20) est modifiée/sont modifiées par la commande de la programmation, si nécessaire, sans interruption de l'exploitation.

6. Procédé selon l'une des revendications 1 à 5, caractérisé par le fait que la goulotte mobile (36) se décale dans sa direction longitudinale (L) ou bien se décale un peu dans sa direction longitudinale (L) et pivote latéralement, l'axe vertical de rotation, lors de ce pivotement, se situant dans la zone de la décharge (32) de la goulotte fixe (34).

7. Dispositif de coulée de bande pour mise en oeuvre du procédé selon l'une des revendications 1 à 6,
caractérisé
par le fait qu'il comporte une goulotte fixe (34) avec une décharge (32) qui est disposée dans la zone d'extrémité frontale et peut être obturée par un bouchon réglable (78), ainsi qu'une goulotte mobile (36), qui peut coulisser longitudinalement par dessous sur un chariot (56) ou bien coulisser longitudinalement et pivoter latéralement et présente, pour la tuyère (30), une auge (28) de répartition du bain de fusion, séparée au moyen d'une ouverture réglable (36), dispositif dans lequel, lors d'un coulissement longitudinal et/ou d'un pivotement latéral de la goulotte mobile (36), la décharge (32) de la goulotte fixe (34) reste toujours au-dessus de cette goulotte mobile.

8. Dispositif de coulée de bande selon la revendication 7, caractérisé par le fait que dans la goulotte fixe (34), la goulotte mobile (36), et l'auge (28) de répartition du bain de fusion sont disposés, pour le bain de métal en fusion (15), des appareils de mesure du niveau qui sont reliés à un régulateur et qui permettent le réglage, commandé par programmation, du bouchon (70) et de l'ouverture (66) prévue dans la cloison (54).

9. Dispositif de coulée de bande selon la revendication 7 ou 8, caractérisé par le fait que l'ouverture réglable (66), commandée par la programmation, entre la goulotte mobile (36) et l'auge (28) correspondante de répartition du bain de fusion est formée par une vanne, un volet (98) ou une cloison (54) avec un volet (70) qui intervient sur un trou rond (66) au moyen d'un bouchon en forme de tronc de cône (70).

10. Dispositif de coulée de bande selon l'une des revendications 7 à 9, caractérisé par le fait que la section de la goulotte mobile (36) est aussi grande ou plus petite que la section de la goulotte fixe (34), aussi bien la goulotte fixe que la goulotte mobile (34,36) présentant de préférence une couche isolante réfractaire (82).

11. Dispositif de coulée de bande selon l'une des revendications 7 à 10, caractérisé par le fait que la goulotte mobile (36), de préférence près de la tuyère (30), ou bien l'auge (28) de répartition du bain de fusion, présente un trop-plein (102), de préférence avec un goulotte (103) ou avec un tube (104) conduisant à un récipient de collecte isolé (106).

12. Dispositif de coulée de bande selon l'une des revendications 7 à 11, caractérisé par le fait que le support (60) du chariot (56) comporte des dispositifs linéaires de mesure de longueur avec guidages sans jeu, horizontaux et verticaux (58,88), avec circuits de régulation correspondants et systèmes automatiques d'avance et de recul pour le positionnement à reproduire, ou à modifier selon prescription, de la tuyère (30).

13. Dispositif de coulée de bande selon l'une des revendications 7 à 11, caractérisé par le fait que le support du chariot présente des butées avec guidages sans jeu, horizontaux et verticaux, (58,88), réglables manuellement ou sur commande de la programmation, pour le positionnement, à reproduire ou à modifier selon prescription, de la tuyère (30).
